# EUROPÄISCHE PATENTSCHRIFT

(11) **EP 1 870 500 B1**
(45) Veröffentlichungstag und Bekanntmachung des Hinweises auf die Patenterteilung: **18.05.2011**
(21) Anmeldenummer: 07109479.1
(22) Anmeldetag: 04.06.2007
(51) Int. Cl.: D01H 5/56

(54) **Streckwerk einer Spinnereivorbereitungsmaschine**
Stretching unit for a preparatory spinning machine
Banc d'étirage d'une machine de prétraitement de filature

(30) Priorität: 22.06.2006 DE 102006029134
(43) Veröffentlichungstag der Anmeldung: 26.12.2007
(73) Patentinhaber: Rieter Ingolstadt GmbH, 85055 Ingolstadt (DE)
(72) Erfinder: Strobel, Michael, 85072, Eichstätt (DE); Göhler, Wolfgang, 85101, Lenting (DE); Wagner, Manfred, 85051, Ingolstadt (DE)
(74) Vertreter: Schlief, Thomas P.

(56) Entgegenhaltungen:
- EP-A- 0 939 151
- DE-A1- 19 548 840
- DE-B- 1 098 862
- US-A- 3 310 847
- US-B1- 6 393 667

## Beschreibung

Die Erfindung betrifft ein Streckwerk einer Spinnereivorbereitungsmaschine nach dem Oberbegriff des Anspruchs 1.

Bekannt sind aus dem Stand der Technik verschiedene Spinnereivorbereitungsmaschinen mit einem Streckwerk, wobei hier insbesondere Karden, Strecken und Kämmmaschinen zu nennen sind. Aus der DE 195 48 840 A1 ist beispielsweise eine Strecke der Anmelderin bekannt, bei welcher der Bediener seitlich an das Streckwerk herantritt und zum Zugriff auf das Streckfeld den Belastungsarm mit den darin eingehängten Oberwalzen um eine dem Streckwerk nachgeordnete Schenkachse aufschwenkt. Vom Bediener aus gesehen wird der Belastungsarm von links nach rechts verschwenkt, also am Körper des Bedieners vorbei. Ein ganz ähnliches Streckwerk ist in der EP 0 939 151 A2 offenbart.

Auch ist eine Strecke bekannt, bei welcher der Bediener ebenfalls seitlich an das Streckwerk herantritt, dann jedoch den Belastungsarm nach oben verschwenkt. Hierbei verläuft die Schwenkachse entlang des Streckwerkes auf der dem Bediener abgewandten Seite.

Gleichfalls ist ein Bedienkonzept bekannt geworden, bei dem der Bediener von vorne an das Streckwerk herantritt, um den Belastungsarm nach oben zu verschwenken. Insbesondere der letzte Maschinentyp bietet jedoch keine einfache Bedienung für beispielsweise kleinere Personen.

Eine derartige Konstruktion ist auch aus dem Bereich der Spinnereimaschinen bekannt und ist beispielsweise in der DE 1 098 862 beschrieben. Bei diesem Riemchenstreckwerk tritt der Bediener von vorne an das Streckwerk heran, schwenkt den Belastungsarm um ca. 40° nach oben und kann dann auf die Streckfeldebene zugreifen.

Es ist Aufgabe der vorliegenden Erfindung, ein Streckwerk der eingangs genannten Art derart weiterzubilden, dass die Bedienung vereinfacht ist.

Diese Aufgabe wird bei dem Streckwerk der eingangs genannten Art durch die Merkmale des Anspruchs 1 gelöst. Gleichfalls ist eine Spinnereivorbereitungsmaschine mit einem derartigen Streckwerk Teil der Erfindung.

Die erfindungsgemäße Ausgestaltung bietet insbesondere den Vorteil, dass der Belastungsarm wie bei den bisherigen Maschinen der Anmelderin nach vorne, d.h. in Faserbandlaufrichtung, verschwenkbar ausgebildet ist, gleichzeitig aber die Bedienbarkeit durch das Herantreten der Bedienperson von vorne an das Streckwerk, d.h. von der ausgangsseitigen Stirnseite des Streckwerks bzw. entgegen der Laufrichtung des oder der Faserbänder, vereinfacht ist. Der einfache Zugriff auf das Streckwerk, wobei der Bediener dem Streckwerk gegenüber steht, wird dadurch gewährleistet, dass der Bediener mit beiden Armen um den Belastungsarm herum greifen kann, um Zugriff auf die Streckwerkswalzen bzw. das oder die Faserbänder im Streckwerk zu haben. Das erfindungsgemäße Streckwerk ist zum Bediener hin geneigt angeordnet, so dass der Belastungsarm bzw. die Druckarmen im geöffneten Zustand im Bereich der Brust oder des Bauches des Bedieners liegen. Die Sicht auf die Streckwerkswalzen ist somit frei, so dass die Auge-Hand-Koordination in höchstem Grade gewährleistet ist.

Aufgrund der Höhe der üblicherweise verwendeten Kannen zur Ablage des verstreckten Faserbandes ist bevorzugt ein Podest an der Bedienerposition, d.h. an der ausgangsseitigen Stirnseite des Streckwerks, angeordnet. Der Bediener stellt sich zur Bedienung auf das - ggf. Stufen aufweisende - Podest, um einen noch besseren Zugriff auf das Streckwerk, insbesondere im geöffneten Zustand, zu erhalten.

Es hat sich als vorteilhaft herausgestellt, wenn das Streckwerk mit einem Winkel α im Bereich zwischen 10° und 80°, vorzugsweise zwischen 40° und 75°, und bevorzugt um ca. 60° gegenüber einer Horizontalebenen geneigt ist. Eine derart schräge Anordnung der Streckwerkswalzen ermöglicht eine gute Zugänglichkeit zu allen notwendigen Bedienelementen, beispielsweise zum Einlegen von Faserband in das Streckwerk. Der Bediener führt hierbei seine Arbeitsgänge den Belastungsarm beidseitig umgreifend aus.

Zusammen mit der Neigung des Streckwerks hat es sich als vorteilhaft erwiesen, wenn- bei maximal geöffnetem Belastungsarm- der Winkel β zwischen der Neigung des Streckwerks und dem Belastungsarm im Bereich zwischen 70° und 120° liegt. Vorzugsweise liegt dieser Winkel β im Bereich zwischen 80° und 100° und besonders bevorzugt bei ca. 90°. Insbesondere bei einer Neigung des Streckwerks um ca. 60° (α) gegenüber der Horizontalen wird hierdurch eine hervorragende Bedienbarkeit des Streckwerks bei geöffnetem Belastungsarm erreicht. Der Bediener schaut von schräg oben auf die Unterwalzen und den Transportweg des oder der Faserbänder und kann mit seinen beiden Armen um den Belastungsarm greifen. Weder ist bei dieser Anordnung in irgendeiner Weise die Sicht versperrt, noch sind Hindernisse im Bewegungsraum der Arme und Hände vorhanden.

Entsprechend ist es bevorzugt, wenn der Winkel γ zwischen dem aufgeschwenkten Belastungsarm und der Horizontalen im Bereich zwischen 10° und 60° liegt, vorzugsweise zwischen 25° und 45°, und bevorzugt ca. 30° beträgt. Bei einem um ca. 60° geneigten Streckwerk wird durch eine Winkelwahl von 30° eine hervorragende Zugänglichkeit zum Streckfeld ermöglicht; der Winkel β beträgt in diesem Fall ca. 90°.

Eine auf die Armlänge eines durchschnittlichen, durchaus auch relativ klein gewachsenen Bedieners angepasste Länge des Belastungsarms - gemessen von dessen Schwenkachse bis zu seinem freien Ende - liegt vorteilhafterweise im Bereich zwischen 30 cm und 45 cm und vorzugsweise im Bereich zwischen 33 cm und 39 cm. Besonders bevorzugt ist eine Länge von ca. 36 cm.

Eine gute Zugänglichkeit zu wichtigen Stellen am Ausgang des Streckwerks, insbesondere einer Verdichtungseinrichtung, die den Streckwerkswalzen nachgelagert ist und das verstreckte Vlies zu einem Faserband verdichten soll, kann dann mit Vorteil erreicht werden, wenn der Abstand zwischen dem freien Ende des Belastungsarms und dieser Verdichtungseinrichtung im Bereich zwischen 40 cm und 55 cm liegt. Der Abstand liegt vorzugsweise im Bereich zwischen 43 cm und 49 cm und beträgt bevorzugt ca. 46 cm.

Auch die Breite des Belastungsarms ist vorzugsweise derart angepasst, dass das beidseitige Umgreifen in einer unverkrampften Haltung des Bedieners realisiert werden kann. Es hat sich hierbei als vorteilhaft erwiesen, wenn die Breite des Belastungsarms im Bereich von 24 cm bis 40 cm liegt und vorzugsweise im Bereich von 26 cm bis 34 cm. Bevorzugt ist eine Breite von ca. 28 cm.

Das erfindungsgemäße Streckwerk kann besonders einfach ausgeführt sein, wenn es einen Träger umfasst, welcher im wesentlichen aus zwei geschnittenen Seitenstegen und einer diese beiden Stege verbindenden Rippe gefertigt ist. Seitenstege und Rippe sind hierbei vorzugsweise mit einem Laser aus einem Blech geschnitten. Es hat sich überraschenderweise herausgestellt, dass die Schneidkanten der Seitenstege nicht mechanisch nachbearbeitet werden müssen, auch wenn die Lager für die Unterwalzen des Streckwerkes und gegebenenfalls auch einer nachgeordneten Kalanderwalze direkt auf die Schneidkanten aufgesetzt werden. Die Lager können hierbei direkt an die Seitenstege angeschraubt werden.

In die Seitenstege sind zudem vorteilhafterweise Öffnungen für die Hauptantriebswelle und/oder die Vorgelegewelle eingeschnitten. Dieser sehr kompakte Aufbau des Trägers zur Lagerung der Unterwalzen, einer Kalanderwalze sowie einer oder mehrerer Antriebswellen ermöglicht einen äußerst kompakten Aufbau des Streckwerkes, so dass auch der verschwenkbare Belastungsarm sehr kurz gehalten werden kann. Dies bedingt, dass die Schwenkachse relativ nah vor dem Bediener angeordnet sein kann und daher ein Umgreifen des Belastungsarmes zum Zugriff auf den Bereich des Streckwerkes sehr gut möglich ist. Dies trifft auch für kleinere Personen mit entsprechend kleineren Armen zu. Dieses derart optimierte Streckwerk ermöglicht es demnach, auf kleinstem Raum mit hervorragenden Bedienungsmöglichkeiten zu agieren.

Die erfindungsgemäße Spinnereivorbereitungsmaschine mit dem zuvor beschriebenen Streckwerk weist gemäß einer vorteilhaften Ausführungsform eine Kannenausschubeinrichtung auf, bei welcher die Ausschubrichtung für die gefüllte Kanne im wesentlichen parallel zur Schwenkachse des Belastungsarms verläuft. Diese Ausgestaltung bietet im wesentlichen den Vorteil, dass die Bedienperson nicht im Kannenwechselbereich steht, wenn sie auf den Streckwerksbereich zugreift. Dies bedingt, dass der Zugang zum Streckwerk erleichtert ist und beispielsweise weniger bis gar keine Maschinenteile zu übersteigen sind, um zum Streckwerk zu gelangen.

Vorteilhafte Weiterbildungen der Erfindung sind durch die Merkmale der Unteransprüche gekennzeichnet.

Im Folgenden wird die Erfindung anhand der Figuren näher erläutert. Es zeigen:
- **Figur 1**: eine Seitenansicht eines Streckwerks mit Bandablagevorrichtung;
- **Figur 2**: das Streckwerk der Figur 1 mit Zugriff eines Bedieners;
- **Figur 3**: eine Aufsicht auf das Streckwerk gemäß der Figur 2;
- **Figur 4**: eine vergrößerte Seitenansicht des Streckwerks der vorherigen Figuren;
- **Figur 5**: eine Vorderansicht des Streckwerks der Figur 4 (ohne Belastungsarm);
- **Figur 6**: eine Aufsicht auf das Streckwerk der Figuren 4 und 5 (ohne Belastungsarm);
- **Figur 7**: den Träger für das Streckwerk der vorherigen Figuren, und
- **Figur 8**: eine Detailansicht eines Seitenstegs mit angeflanschtem Unterwalzenlager im Querschnitt.

In den Figuren 1 und 2 sind die wesentlichen Teile einer Strecke als Beispiel einer Spinnereivorbereitungsmaschine in Seitenansicht schematisch dargestellt. Das Herzstück der Strecke ist das Streckwerk 1, im welchem ein oder mehrere dem Streckwerk 1 vorgelegte Faserbänder FB in bekannter Weise verstreckt werden. Das oder die Faserbänder FB durchlaufen hierbei das Streckwerk 1 in Richtung f3 (s. Figur 1). Es resultiert am Ausgang des Streckwerks 1 ein einziges vergleichmäßigtes Faserband FB, welches von einem Kalanderwalzenpaar 38, 48 aus dem Streckwerk 1 durch eine schematisch angedeutete Verdichtungseinrichtung 70, insbesondere einen Vliestrichter und eine daran anschließende Vliesdüse umfassend, abgezogen und in einen üblicherweise geschwungenen Bandkanal 71, der in einem Drehteller 72 integriert ist, in eine Kanne K abgelegt wird. Der Drehteller 72 und damit der Bandkanal 71 drehen sich um eine vertikale, durch eine gestrichelte Linie angedeutete Achse. Gleichfalls wird die Kanne K gedreht, indem sie auf einem rotierenden Kannenteller 73 platziert wird. Die beiden vertikalen Drehachsen des Kannentellers 73 und des Drehtellers 72 verlaufen bekanntermaßen gegeneinander versetzt, so dass das Faserband FB in zykloidaler Form in die Kanne K abgelegt wird.

Die Kanne K steht in einer Öffnung eines Unterbaus 2, der auch das Streckwerk 1 trägt. Vor dem Unterbau 2 ist ein Podest 3 angeordnet, das von einem Bediener B bestiegen werden kann.

Zur Verstreckung des oder der vorgelegten Faserbänder FB umfasst das Streckwerk 1 vorliegend drei Walzenpaare. Dies ist zum einen das Eingangswalzenpaar, das aus der Eingangsunterwalze 35 und der Eingangsoberwalze 45 besteht. Es folgen in Laufrichtung f3 des oder der Faserbänder FB die mittlere Unterwalze 36 und die mittlere Oberwalze 46. Zusammen bilden die Walzen 35, 45, 36, 46 das sog. Vorverzugsfeld. Das letzte Walzenpaar im Streckwerk 1 wird von der Ausgangsunterwalze 37 und der Ausgangsoberwalze 47 gebildet, das zusammen mit den mittleren Walzen 36, 46 das sog. Hauptverzugsfeld darstellt. Die genannten Walzenpaare laufen mit unterschiedlichen Umfangsgeschwindigkeiten, so dass das oder die Faserbänder FB, welche im Streckwerk 1 vliesartig ausgebreitet und entlang der Klemmlinien der jeweiligen Walzenpaare geklemmt werden, entsprechend dem Verhältnis der Umfangsgeschwindigkeiten verzogen werden.

Die Unterwalzen 35, 36, 37 sind endseitig in Lagern 31 bzw. 32 bzw. 33 gelagert, die ihrerseits - wie anhand der Figuren 4-6 noch näher erläutert wird - auf einem Träger 5 angeordnet sind. Die Oberwalzen 45, 46, 47 sind in einem Belastungsarm 50 mit zwei Seitenwangen 52a, 52b gelagert, die an ihren freien Enden mittels einer Horizontalstange 54 verbunden sind und an ihrem anderen Ende jeweils in einem Schwenklager 58 gelagert sind. Mittels dieser Anlenkung ist der Belastungsarm 50 um die Schwenkachse 59 verschwenkbar, s. Pfeil f2.

Um eine optimale Klemmwirkung des oder der Faserbänder FB im Streckwerk 1 zu realisieren, wird der Belastungsarm 50 mit seinen eingehängten Oberwalzen 45, 46, 47 mittels zweier Schwenkhebel 75 in der in Figur 1 dargestellten Belastungsstellung verriegelt. Die Schwenkhebel 75 greifen mit ihren endseitigen Klauen an der Horizontalstange 54 des Belastungsarms 50 an. Bei Hochschwenken der Schwenkhebel 75 um die Schwenkachse 76 (s. Pfeil f1) wird der Belastungsarm 50 frei und kann um die Schwenkachse 59 aufgeschwenkt werden. Diese Situation ist in Figur 2 dargestellt.

Die Oberwalzen 45, 46, 47 sind über druckbelastete Stößel 41, 42 bzw. 43 in die Aufnahmen 66 (einheitliches Bezugszeichen) der Lager 31, 32 bzw. 33 gepresst. Der Druck kann pneumatisch oder durch Federn aufgebracht werden, wobei letzteres durch die gezackten Linien 51 angedeutet ist.

Das Streckwerk 1 gemäß den Figuren ist ein sog. 3-über-3-Streckwerk, das vorliegend um einen Winkel α von ca. 45° gegenüber einer Horizontalebene zum Bediener B hin geneigt ist. Wie weiterhin der Figur 2 zu entnehmen ist, lässt sich der Belastungsarm 50 um einen Winkel β von ca. 90° aufschwenken. Hierdurch ergibt sich weiterhin, dass der Belastungsarm 50 in verschwenkter Position einen Winkel γ von ca. 45° mit der Horizontalen einnimmt. Die drei Winkel sind in der Figur 2 einerseits direkt bei den Maschinenteilen angegeben, andererseits auch schematisch in einer kleinen eigenen Abbildung über dem Streckwerk 1 dargestellt.

Angemerkt sei, dass in den Figuren 1 und 2 lediglich mechanische Komponenten der Strecke dargestellt sind. Regulierungseinrichtungen, Zentralrechner, Antriebe u. dgl. sind nicht gezeigt, da sie im Rahmen der vorliegenden Erfindung nicht wesentlich sind und vorzugsweise den bekannten Ausführungen entsprechen. Es sind hierbei Antriebe mit Riemenübertragung als auch Einzelantriebe sowie Mischformen möglich.

Wie den Figuren 1 und 2 zu entnehmen ist, tritt ein Bediener B des Streckwerks 1 von vorne an die Strecke heran, indem er zunächst auf das Podest 3 steigt, um in optimaler Höhe zu arbeiten. Das Streckwerk 1 ist dann vor Bauch und Brust des Bedieners B angeordnet, d.h. dem Bediener gegenüber. Um auf das oder die Faserbänder FB im Streckwerk 1 zugreifen zu können- beispielsweise zum Einlegen von Bandenden der zur verstreckenden Bänder oder zum Säubern des Streckwerks 1 - entriegelt er den Belastungsarm 50, um diesen anschließend zu sich hin zu verschwenken. In der Aufsicht gemäß der Figur 3 ist das geöffnete Streckwerk 1 noch einmal der besseren Übersicht halber dargestellt. Aus der Figur 3 sind zudem einige Distanzen bzw. Längen im Bereich des Bedienfeldes angegeben. Der Belastungsarm 50 weist eine Breite c von ca. 28 cm auf; seine Länge a - gemessen von der Schwenkachse 59 bis zu seinem freien Ende - beträgt vorliegend ca. 37 cm. Der Abstand b von der Verdichtungseinrichtung 70 bis zu dem besagten freien Ende des Belastungsarms 50 beläuft sich vorliegend auf ca. 46 cm. Es ist zu beachten, dass die Draufsicht gemäß der Figur 3 den Belastungsarm perspektivisch darstellt.

Aus den Figuren 2 und 3 wird deutlich, dass der Bediener B um den Belastungsarm 50 beidseitig herum greift, um auf das Streckwerk 1 bzw. das oder die Faserbänder FB zugreifen zu können. Da das freie Ende des Belastungsarms 50 vor seiner Brust seine Ruhelage einnimmt, hat der Bediener B eine freie Sicht über den Belastungsarm 50 hinweg auf das Streckwerk 1. Die günstige Bedienbarkeit wird unterstützt durch die geneigte Anordnung des Streckwerks 1 (Winkel α), die Winkel β und γ, sowie die geometrischen Abmessungen bzw. Abstände a, b, c. Das Podest 3 verschafft dem Bediener zudem eine günstige Bedienhöhe. Bei niedrigeren Kannen K kann das Podest 3 ggf. entfallen.

Das erfindungsgemäße Konzept der Bedienbarkeit des Streckwerks 1 von vorne zusammen mit der dem Streckwerk 1 nachgeordneten Schwenkachse 59 des Belastungsarms 50 wird im Folgenden anhand der Figuren 4-6 näher erläutert, wobei hier auf eine bevorzugte Ausführungsform eingegangen wird.

In der Figur 4 ist das Streckwerk 1 im Vergleich zur Darstellung gemäß der Figuren 1 und 2 von der anderen Seite aus dargestellt. Es umfasst einen Träger 5, der im wesentlichen aus zwei parallel zueinander verlaufenden Seitenstegen 10a, 10b besteht, die durch eine Rippe 20 miteinander verbunden sind. Während die Seitenstege 10a, 10b sich jeweils in einer Vertikalebene erstrecken, weist die Rippe 20 einen gebogenen Verlauf mit mehreren flächigen Abschnitten auf. Die Rippe 20 ist in der Figur 2 als gestrichelte Linie eingezeichnet; ebenso sind Biegelinien 21, 22, 23 angedeutet.

Die Rippe 20 weist - wie insbesondere der Vorderansicht der Figur 5 und der Aufsicht der Figur 6 zu entnehmen ist - mittig eine vom Belastungsarm 50 fortführende Durchgangsöffnung 27 auf, die nach unten vom Unterblech 2 und nach oben von einem Abschnitt 25 der Rippe 20 begrenzt ist. Die Durchgangsöffnung 27 dient zum Abführen von Fasern aus dem Streckwerksbereich (s. Pfeil f5), um diesen sauber zu halten. Die hierfür notwendigen Saugeinrichtungen und die übrigen Saugkanäle vor und nach der Durchgangsöffnung 27 sind nicht dargestellt.

Es hat sich als besonders vorteilhaft erwiesen, die Seitenstege 10a, 10b und die Rippe 20 mittels einem Laser aus einem Blech heraus zu schneiden. Dieses Vorgehen hat den Vorteil, dass die Stege 10a, 10b und die Rippe 20 schnell und präzise erhalten werden können.

Der vorgenannte Prozess des Laserschneidens hat sich des weiteren als sehr vorteilhaft herausgestellt, da gefunden wurde, dass die Schneidkanten 11 mechanisch nicht nachbearbeitet werden müssen, um die Lager 31-34 präzise aufnehmen und präzise positionieren zu können. Diese Erkenntnis resultiert in einer weiteren Vereinfachung des Herstellungsprozesses des erfindungsgemäßen Streckwerks 1.

Wie aus der Figur 8 ersichtlich ist, sind die Scheidkanten 11 durch die Schnittrichtungsvorgabe leicht nach innen hin abschüssig ausgebildet. Der Laserstrahl wurde hierbei von der Innenseite des Seitenstegs 10b appliziert, gemäß der Figur 8 also von der linken Seite. Das Lager 32 (hier als Beispiel herausgegriffen) liegt im wesentlichen am höchsten Abschnitt der Schneidkante 11 an. Die Schneidkante 11 beim gegenüberliegenden Seitensteg 10a wurde ebenfalls durch Schneiden des Blechs von dessen Innenseite des Seitenstegs 10a erzeugt, so dass die beiden Schneidkanten spiegelsymmetrisch ausgebildet sind.

Es hat sich herausgestellt, dass trotz des schrägen Schneidkantenverlaufs eine hochpräzise Lagerung der Lager 31-34 realisierbar ist.

In die Seitenstege 10a, 10b sind des weiteren drei gegeneinander versetzte, parallel zueinander verlaufende Langlöcher 12, 13 hineingeschnitten (s. Figur 7), welche zur Arretierung der Lager 31, 32, 33 für die Unterwalzen 35, 36, 37 dienen. Wie insbesondere der Figur 8 zu entnehmen ist, weisen die Lager 31, 32, 33 unterseitig jeweils eine L-Form auf und liegen hierdurch im aufgesetzten Zustand einerseits an der Innenseite der Seitenstege 10a, 10b und andererseits auf den Schneidkanten 11 selbst an. In der Figur 8 ist beispielhaft die Anbringung und Befestigung des Lagers 32 am Seitensteg 10b - der vorzugsweise nicht dicker als 18 mm und bevorzugt nicht dicker als 12 mm ist - dargestellt.

Die langen Schenkel der L-Form der Lager 31, 32, 33 weisen jeweils zwei parallel zueinander verlaufende Bohrungen 67 mit Innengewinde auf, die mit den Langlöchern 12, 13 korrespondieren und durch welche jeweils von der Außenseite der Seitenstege 10a, 10b Schrauben 80 hindurchgeführt sind. Zwischen einer Schraube 80 und dem Seitensteg 10a bzw. 10b ist noch jeweils eine Druckplatte 81 angeordnet, s. Figur 8. Die zwei Schrauben pro Lager 31, 32, 33 dienen als Kippsicherung. Bei gelösten Schrauben 80 lässt sich das jeweilige Lager 31, 32 bzw. 33 entlang der Langlöcher 12, 13 verschieben und nach Positionierung arretieren, um die Vorverzugs- und/oder die Hauptverzugsdistanz (d.h. die Klemmlinienabstände der entsprechenden Walzenpaare) zu verändern.

Zur Lagerung der jeweiligen Enden der Unterwalzen 35, 36, 37 weist jedes der Lager 31, 32, 33 eine Durchgangsöffnung 65 auf (einheitliches Bezugszeichen). Darüber ist jeweils eine Aufnahme 66 für die Enden der jeweils zugehörigen Oberwalze 45, 46, 47 vorhanden.

Die Seitenstege 10a, 10b weisen zusätzlich jeweils ein Langloch 14 auf, mit welchem ein Lager 34 zur Lagerung der Kalanderwalze 38 verschoben werden kann. Wie auch die vorgenannten Lager 31, 32, 33 besitzt das Lager 34 Bohrungen für Arretierschrauben, eine Durchgangsöffnung 69 zur endseitigen Aufnahme der Kalanderwalze 38 und eine nach oben offene Ausnehmung 68 zur endseitigen Aufnahme der anderen Kalanderwalze 48.

Wie insbesondere den Figuren 4 und 7 zu entnehmen ist, sind mittels des Lasers auch Schnitte in beiden Seitenstegen 10a, 10b vorgenommen. Zunächst wird mittels des Lasers eine kreisrunde Öffnung 17 in die Seitenstege 10a, 10b geschnitten, in welcher die Hauptantriebswelle (nicht dargestellt) für die unteren Streckwerkswalzen 35, 36, 37 gelagert wird. Von der Öffnung 18 ausgehend führt ein weiterer gerader Schnitt 18 zu einer kreisrunden Öffnung 19, die zur Lagerung der Vorgelegewelle (nicht dargestellt) dient.

Der Träger 5 ist bevorzugt auf einem Unterblech 7 befestigt und hierbei vorzugsweise verschweißt. Das Unterblech 7 seinerseits ist am Unterbau 2 befestigt (s. Figur 1), beispielsweise verschraubt. Zur Lagerung des Drehtellers 72 weist das Unterblech 7 eine kreisrunde Öffnung 9 auf, wie der Figur 6 zu entnehmen ist.

Besonders bevorzugt sind die Seitenstege 10a, 10b und die Rippe 20 mittels eines Lasers miteinander verschweißt. Hierzu werden diese drei Teile in eine Halterung eingespannt und zueinander ausgerichtet. In der Figur 7 ist dargestellt, dass mittels der (nicht dargestellten) Haltevorrichtung Kräfte in Richtung der Pfeilpaare f8, f8' und f9, f9' ausgeübt werden können, wobei die Seitenstege 10a, 10b hierzu sich gegenüberliegende und parallel verlaufende Einspannflächen aufweisen. Aus der Figur 5 ist entnehmbar, dass auch in den Richtungen f7, f7' entgegengesetzte Kräfte auf die Seitenstege 10a, 10b ausgeübt werden. Nach Justierung der Haltevorrichtung zur exakten Ausrichtung der Seitenstege 10a, 10b sowie der Rippe 20 wird der Laserschweißvorgang begonnen.

Die erfindungsgemäße Spinnereivorbereitungsmaschine mit dem erfindungsgemäßen Streckwerk 1 ist gemäß der Figur 3 derart ausgebildet, dass die Kannenausschubeinrichtung (s. Pfeil f4) zum Ausschub einer gefüllten Kanne K parallel zur Schwenkachse 59 des Belastungsarm 50 verläuft. Hierdurch wird eine einfache Zugänglichkeit des Streckwerks 1 für den Bediener B gewährleistet, ohne dass sich eine Kanne K im Bewegungsbereich des Bedieners befände noch deren Transportrichtung hinderlich wäre.

Das Streckwerk 1 gemäß der Erfindung sowie die zugehörige Spinnereivorbereitungsmaschine ermöglichen eine einfache Bedienung und einen übersichtlichen Zugriff auf den Bereich der Streckwerkswalzen.

Die Erfindung ist nicht auf das dargestellte Ausführungsbeispiel beschränkt. Weitere Abwandlungen im Rahmen der Patentansprüche fallen ebenfalls unter die Erfindung. Insbesondere ist der Neigungswinkel α von 45° nur beispielhaft. Ein Neigungswinkel α von ca. 60° hat sich ebenfalls als sehr vorteilhaft erwiesen. Bei einer diesbezüglichen bevorzugten Ausführungsform beträgt der Winkel α ca. 90° und der Winkel γ ca. 45°. Zusammen mit den oben genannten Abständen bzw. Längen a, b, c wird ein besonders komfortabel zu bedienendes Streckwerk zur Verfügung gestellt. Auch andere Winkel und Abstände innerhalb der Ansprüche sind geeignet, ein einfach zu bedienendes Streckwerk zu realisieren.

Weiterhin kann das erfindungsgemäße Streckwerk Teil einer Karde bzw. unmittelbar hinter eine Karde geschaltet sein, wobei das in der Karde produzierte Faserband direkt in das Streckwerk transportiert wird. Auch ist es denkbar, dass zwei gleichartige erfindungsgemäße Streckwerke nebeneinander in einer sog. Doppelkopfstrecke angeordnet sind. Des weiteren kann das erfindungsgemäße Streckwerk auch derart ausgelegt sein, dass sog. Rechteckkannen befüllt werden, wobei diese Kannen linear unter dem Drehteller changieren.

## Patentansprüche

1. Streckwerk einer Spinnereivorbereitungsmaschine zum Verstrecken von einem oder mehreren Faserbändern (FB), mit in Lagern (31, 32, 33) gehaltenen Unterwalzen (35, 36, 37) und mit den Unterwalzen zugeordneten Oberwalzen (45, 46, 47), mit Druckmitteln (41, 42, 43) zum Belasten der Oberwalzen, mit einem schwenkbar angeordneten Belastungsarm (50) zum Zustellen der Druckmittel (41, 42, 43) zu den Oberwalzen (45, 46, 47), wobei die Schwenkachse (59) des Belastungsarmes (50) in Laufrichtung (f3) des oder der Faserbänder (FB) nach dem Streckwerk (1) angeordnet ist, und wobei das Streckwerk (1) derart gegenüber der Horizontalen geneigt angeordnet ist, dass das oder die Faserbänder (FB) in Laufrichtung gesehen schräg abwärts das Streckwerk (1) durchlaufen, **dadurch gekennzeichnet, dass** die Unterwalzen (35, 36, 37) des Streckwerks (1) auf der einen Seite einer durch die Schwenkachse (59) des Belastungsarms (50) verlaufenden Vertikalebene und die Oberwalzen (45, 46, 47) des geöffneten Belastungsarms (50) auf der anderen Seite dieser Vertikalebene angeordnet ist, wobei das Streckwerk (1) zur Bedienung durch eine Bedienperson (B) derart ausgebildet ist, dass der Bediener bei der Bedienung dem Streckwerk gegenüber steht und der Belastungsarm (50) zur Bedienperson (B) hin verschwenkbar ist, wobei zum Zugriff auf den Bereich der Unterwalzen (35, 36, 37) der Belastungsarm im verschwenkten Zustand zum beidseitigen Umgreifen durch die Bedienperson (B) ausgebildet ist.

2. Streckwerk nach, Anspruch 1, **dadurch gekennzeichnet, dass** das Streckwerk (1) mit einem Winkel (α) im Bereich zwischen 40° und 75° gegenüber der Horizontalen geneigt ist.

3. Streckwerk nach einem der vorhergehenden Ansprüche, **dadurch gekennzeichnet, dass** das Streckwerk (1) mit einem Winkel (α) von ca. 60° gegenüber der Horizontalen geneigt ist.

4. Streckwerk nach einem der vorhergehenden Ansprüche, **dadurch gekennzeichnet, dass** bei maximal geöffnetem Belastungsarm (50) der Winkel (β) zwischen der Neigungsgeraden des Streckwerks und dem Belastungsarm (50) im Bereich zwischen 70° und 120° liegt.

5. Streckwerk nach einem der vorhergehenden Ansprüche, **dadurch gekennzeichnet, dass** bei maximal geöffnetem Belastungsarm (50) der Winkel (β) zwischen der Neigungsgeraden des Streckwerks und dem Belastungsarm (50) im Bereich zwischen 80° und 100° liegt.

6. Streckwerk nach einem der vorhergehenden Ansprüche, **dadurch gekennzeichnet, dass** bei maximal geöffnetem Belastungsarm (50) der Winkel (β) zwischen der Neigungsgeraden des Streckwerks und dem Belastungsarm (50) ca. 90° beträgt.

7. Streckwerk nach einem der vorhergehenden Ansprüche, **dadurch gekennzeichnet, dass** der Winkel (γ) zwischen dem Belastungsarm (50) und der Horizontalen im Bereich zwischen 20° und 60° liegt.

8. Streckwerk nach einem der vorhergehenden Ansprüche, **dadurch gekennzeichnet, dass** der Winkel (γ) zwischen dem Belastungsarm (50) und der Horizontalen ca. 30° beträgt.

9. Streckwerk nach einem der vorhergehenden Ansprüche, **dadurch gekennzeichnet, dass** der Abstand (a) zwischen der Schwenkachse (59) des Belastungsarms (50) und seinem freien Ende im Bereich zwischen 30 cm und 45 cm liegt.

10. Streckwerk nach einem der vorhergehenden Ansprüche, **dadurch gekennzeichnet, dass** der Abstand (a) zwischen der Schwenkachse (59) des Belastungsarms (50) und seinem freien Ende im Bereich zwischen 33 cm und 39 cm liegt.

11. Streckwerk nach einem der vorhergehenden Ansprüche, **dadurch gekennzeichnet, dass** der Abstand (a) zwischen der Schwenkachse (59) des Belastungsarms (50) und seinem freien Ende ca. 36 cm beträgt.

12. Streckwerk nach einem der vorhergehenden Ansprüche, **dadurch gekennzeichnet, dass** der Abstand (b) zwischen dem freien Ende des Belastungsarms (50) und dem Eingang einer den Unterwalzen (35, 36, 37) nachgeordneten Verdichtungseinrichtung (70) im Bereich zwischen 40 cm und 55 cm liegt.

13. Streckwerk nach einem der vorhergehenden Ansprüche, **dadurch gekennzeichnet, dass** der Abstand (b) zwischen dem freien Ende des Belastungsarms (50) und dem Eingang einer den Unterwalzen (35, 36, 37) nachgeordneten Verdichtungseinrichtung (70) im Bereich zwischen 43 cm und 49 cm liegt.

14. Streckwerk nach einem der vorhergehenden Ansprüche, **dadurch gekennzeichnet, dass** der Abstand (b) zwischen dem freien Ende des Belastungsarms (50) und dem Eingang einer den Unterwalzen (35, 36, 37) nachgeordneten Verdichtungseinrichtung (70) ca. 46 cm beträgt.

15. Streckwerk nach einem der vorhergehenden Ansprüche, **dadurch gekennzeichnet, dass** die Breite (c) des Belastungsarms (50) im Bereich von 24 cm bis 40 cm liegt.

16. Streckwerk nach einem der vorhergehenden Ansprüche, **dadurch gekennzeichnet, dass** die Breite (c) des Belastungsarms (50) im Bereich von 26 cm bis 34 cm liegt.

17. Streckwerk nach einem der vorhergehenden Ansprüche, **dadurch gekennzeichnet, dass** die Breite (c) des Belastungsarms (50) ca. 28 cm beträgt.

18. Streckwerk nach einem der vorhergehenden Ansprüche, **dadurch gekennzeichnet, dass** an der ausgangsseitigen Stirnseite des Streckwerks ein Podest (3) zum Besteigen durch eine Bedienperson (B) angeordnet ist.

19. Streckwerk nach einem der vorhergehenden Ansprüche, **dadurch gekennzeichnet, dass** es als 3-über-3-Streckwerk ausgebildet ist.

20. Streckwerk nach einem der vorhergehenden Ansprüche, **dadurch gekennzeichnet, dass** der geöffnete Belastungsarm (50) im Brust- oder Bauchbereich vor der Bedienperson (B) angeordnet ist.

21. Streckwerk nach einem der vorhergehenden Ansprüche, **dadurch gekennzeichnet, dass** bei geöffnetem Belastungsarm (50) die Sicht für den Bediener (B) auf die Unterwalzen (35, 36, 37) frei ist.

22. Streckwerk nach einem der vorhergehenden Ansprüche, **dadurch gekennzeichnet, dass** es einen Träger (5) umfasst, der zumindest aus zwei geschnittenen, vorzugsweise lasergeschnittenen, Seitenstegen (10a, 10b) und mindestens einer die beiden Seitenstege (10a, 10b) verbindenden, ebenfalls aus Blech gefertigten Rippe (20) besteht.

23. Streckwerk nach Anspruch 22, **dadurch gekennzeichnet, dass** die beiden Seitenstege (10a, 10b) lasergeschnittene Schneidkanten (11) aufweisen, auf denen die Lager (31, 32, 33) für die Unterwalzen des Streckwerks aufgesetzt sind.

24. Streckwerk nachAnspruch 22 oder 23, **dadurch gekennzeichnet, dass** die Lager (31, 32, 33) aller Unterwalzen (35, 36, 37) des Streckwerks (1) an den Seitenstegen (10a, 10b) befestigbar sind.

25. Streckwerk nach einem der Ansprüche 22 bis 24, **dadurch gekennzeichnet, dass** zusätzlich ein Lager (34) für eine dem Streckwerk nachgeordnete Kalanderwalze (38) an den Seitenstegen (10a, 10b) befestigbar ist.

26. Streckwerk nach einem der Ansprüche 22 bis 25, **dadurch gekennzeichnet, dass** die mindestens eine Rippe (20) zumindest abschnittsweise in eine den Konturen der beiden Seitenstege (10a, 10b) im wesentlichen folgenden Kontur gebogen ist.

27. Streckwerk nach einem der Ansprüche 22 bis 26, **dadurch gekennzeichnet, dass** der Träger (5) auf einem Unterblech (7) angeordnet ist, mit welchem er verschweißt ist.

28. Spinnereivorbereitungsmaschine, insbesondere Karde, Strecke oder Kämmmaschine, **gekennzeichnet durch** ein Streckwerk (1) nach einem der vorhergehenden Ansprüche.

29. Spinnereivorbereitungsmaschine nach dem vorhergehenden Anspruch, mit einer Kannenausschubeinrichtung (f4) zum Ausschub einer gefüllten Kanne (K), **dadurch gekennzeichnet, dass** die Ausschubrichtung (f4) im wesentlichen parallel zur Schwenkachse (59) des Belastungsarm (50) verläuft.

## Claims

1. A drawing system of a spinning preparation machine for drawing one or more fibre slivers (FB), with lower rollers (35, 36, 37) held in bearings (31, 32, 33), and with upper rollers (45, 46, 47) associated with the lower rollers, with a means of applying compression (41, 42, 43) for loading the upper rollers, with a swivelling loading arm (50) for advancing the means of applying compression (41, 42, 43) to the upper rollers (45, 46, 47), wherein the swivelling axis (59) of the loading arm (50) is positioned in the running direction (f3) of the fibre sliver or slivers (FB) following the drawing system (1) and wherein the drawing system (1) is aligned at an incline from the horizontal that as seen in the direction of movement, the fibre sliver or slivers (FB) pass at an inclination down the drawing system (1), **characterized in that** the lower rollers (35, 36, 37) of the drawing system (1) are arranged on one side of a vertical plane extending through the swivelling axis (59) of the loading arm (50) and that the upper rollers (45, 46, 47) of the opened loading arm (50) are arranged on the other side of this vertical plane, wherein the drawing system (1) is constructed for operation by an operative (B) in such a way that the operative stands facing the drawing system when working on it, and the loading arm (50) can be pivoted towards the operative (B), whereby the loading arm is constructed in such a way that, when pivoted, the operative (B) can reach round it on both sides to gain access to the region of the lower rollers (35, 36, 37).

2. A drawing system according to Claim 1, **characterized in that** the drawing system (1) is inclined at an angle (α) in the range between 40° and 75° from the horizontal.

3. A drawing system according to one of the foregoing claims, **characterized in that** the drawing system (1) is inclined at an angle (α) of approximately 60° to the horizontal.

4. A drawing system according to one of the foregoing claims **characterized in that** when the loading arm (50) is opened to its maximum, the angle (β) between the inclinations of the drawing system and the loading arm (50) is in the range between 70° and 120°.

5. A drawing system according to one of the foregoing claims **characterized in that** when the loading arm (50) is opened to its maximum, the angle yβ) between the inclinations of the drawing system and the loading arm (50) is in the range between 80° and 100°.

6. A drawing system according to one of the foregoing claims **characterized in that**, when the loading arm (50) is opened to its maximum, the angle (β) between the inclinations of the drawing system and the loading arm (50) is approximately 90°.

7. A drawing system according to one of the foregoing claims, **characterized in that** the angle (γ) between the loading arm (50) and the horizontal is in the range between 20° and 60°.

8. A drawing system according to one of the foregoing claims, **characterized in that** the angle (γ) between the loading arm (50) and the horizontal is approximately 30°.

9. A drawing system according to one of the foregoing claims, **characterized in that** the distance (a) between the swivelling axis (59) of the loading arm (50) and its free end is in the range between 30 cm and 45 cm.

10. A drawing system according to one of the foregoing claims, **characterized in that** the distance (a) between the swivelling axis (59) of the loading arm (50) and its free end is in the range between 33 cm and 39 cm.

11. A drawing system according to one of the foregoing claims, **characterized in that** the distance (a) between the swivelling axis (59) of the loading arm (50) and its free end is approximately 36 cm.

12. A drawing system according to one of the foregoing claims, **characterized in that** the distance (b) between the free end of the loading arm (50) and the inlet of a compressing unit (70) that follows the lower rollers (35, 36, 37) is in the range between 40 cm and 55 cm.

13. A drawing system according to one of the foregoing claims, **characterized in that** the distance (b) between the free end of the loading arm (50) and the inlet of a compressing unit (70) that follows the lower rollers (35, 36, 37) is in the range between 43 cm and 49 cm.

14. A drawing system according to one of the foregoing claims, **characterized in that** the distance (b) between the free end of the loading arm (50) and the inlet of a compressing unit (70) that follows the lower rollers (35, 36, 37) is approximately 46 cm.

15. A drawing system according to one of the foregoing claims, **characterized in that** the width (c) of the loading arm (50) is in the range between 24 cm and 40 cm.

16. A drawing system according to one of the foregoing claims, **characterized in that** the width (c) of the loading arm (50) is in the range between 26 cm and 34 cm.

17. A drawing system according to one of the foregoing claims, **characterized in that** the width (c) of the loading arm (50) is approximately 28 cm.

18. A drawing system according to one of the foregoing claims, **characterized in that** a pedestal (3) that can be mounted by an operative (B) is positioned at the discharge end of the drawing system.

19. A drawing system according to one of the foregoing claims, **characterized in that** it is constructed as a 3-over-3 drawing system.

20. A drawing system according to one of the foregoing claims **characterized in that** the loading arm (50), when open, is positioned at the height of the breast or middle body of the operative (B).

21. A drawing system according to one of the foregoing claims **characterized in that** when the loading arm (50) is open, the operative (B) has a clear view of the lower rollers (35, 36, 37).

22. A drawing system according to one of the foregoing claims **characterized in that** it incorporates a carrier (5) comprising at least two cut, preferably laser-cut, side stays (10a, 10b) and at least one rib (20), also manufactured from metal plate, joining the two side stays (10a, 10b).

23. A drawing system according to Claim 22 **characterized in that** the two side stays (10a, 10b) have laser-cut edges (11) onto which the bearings (31, 32, 33) for the lower rollers of the drawing system are placed.

24. A drawing system according to Claim 22 or 23 **characterized in that** the bearings (31, 32, 33) of all the lower rollers (35, 36, 37) of the drawing system (1) can be fastened to the side stays (10a, 10b).

25. A drawing system according to one of Claims 22 to 24 **characterized in that** a bearing (34) for a calender roller (38) that follows the drawing system can additionally be fastened to the side stays (10a, 10b).

26. A drawing system according to one of Claims 22 to 25 **characterized in that** the minimum of one rib (20) is bent, at least in part, to a shape that substantially follows the contours of the two side stays (10a, 10b).

27. A drawing system according to one of Claims 22 to 26 **characterized in that** the carrier (5) is located on a lower plate (7) to which it is welded.

28. A spinning preparation machine, in particular a card, drawing frame or combing machine, **characterized in that** it incorporates a drawing system (1) according to one of the foregoing claims.

29. A spinning preparation machine according to the foregoing claim having a can ejection device (f4) for ejecting a filled can (K), **characterized in that** the ejection device (f4) is located substantially parallel to the swivelling axis (59) of the loading arm (50).

## Revendications

1. Banc d'étirage d'une machine de préparation du filage pour l'étirage d'un ou de plusieurs rubans de fibres (FB), avec des cylindres inférieurs (35, 36, 37) logés dans des paliers (31, 32, 33) et des cylindres supérieurs (45, 46, 47) attribués aux cylindres inférieurs, avec des moyens de pression (41, 42, 43) pour exercer une charge sur les cylindres supérieurs, avec un bras de pression (50) monté sur un palier pivotant pour avancer les moyens de pression (41, 42, 43) vers les cylindres supérieurs (45, 46, 47), sachant que l'axe de pivotement (59) du bras de pression (50) est disposé dans le sens de défilement (f3) du ou des rubans de fibres (FB) en aval du banc d'étirage (1), et sachant que le banc d'étirage (1) est disposé de manière inclinée par rapport à l'horizontale de telle manière que le ou les rubans de fibres (FB), vus dans le sens du défilement, parcourent le banc d'étirage (1) en mode incliné vers le bas, **caractérisé en ce que** les cylindres inférieurs (35, 36, 37) du banc d'étirage (1) sont disposés sur un côté d'un plan vertical s'étendant à travers l'axe de pivotement (59) du bras de pression (50) et les cylindres supérieurs (45, 46, 47) du bras de pression (50) ouvert sont disposés sur l'autre côté de ce plan vertical, sachant que pour la commande par une personne de commande (B), le banc d'étirage (1) se présente sous une forme telle que l'opérateur, lors de la commande, est debout en face du banc d'étirage et le bras de pression (50) est pivotant vers la personne de commande (B), sachant que pour l'accès à la zone des cylindres inférieurs (35, 36, 37), le bras de pression se présente sous une forme lui permettant à la position pivotée d'être saisi sur les deux côtés par la personne de commande (B).

2. Banc d'étirage selon la revendication 1, **caractérisé en ce que** le banc d'étirage (1) est incliné par rapport à l'horizontale d'un angle (α) compris entre 40° et 75°.

3. Banc d'étirage selon l'une quelconque des revendications précédentes, **caractérisé en ce que** le banc d'étirage (1) est incliné par rapport à l'horizontale d'un angle (α) de 60° environ.

4. Banc d'étirage selon l'une quelconque des revendications précédentes, **caractérisé en ce qu'**à la position maximale ouverte du bras de pression (50), l'angle (ß) entre les droites d'inclinaison du banc d'étirage et le bras de pression (50) est compris entre 70° et 120°.

5. Banc d'étirage selon l'une quelconque des revendications précédentes, **caractérisé en ce qu'**à la position maximale ouverte du bras de pression (50), l'angle (ß) entre les droites d'inclinaison du banc d'étirage et le bras de pression (50) est compris entre 80° et 100°.

6. Banc d'étirage selon l'une quelconque des revendications précédentes, **caractérisé en ce qu'**à la position maximale ouverte du bras de pression (50), l'angle (ß) entre les droites d'inclinaison du banc d'étirage et le bras de pression (50) est de 90° environ.

7. Banc d'étirage selon l'une quelconque des revendications précédentes, **caractérisé en ce que** l'angle (γ) entre le bras de pression (50) et l'horizontale est compris entre 20° et 60°.

8. Banc d'étirage selon l'une quelconque des revendications précédentes, **caractérisé en ce que** l'angle (γ) entre le bras de pression (50) et l'horizontale est de 30° environ.

9. Banc d'étirage selon l'une quelconque des revendications précédentes, **caractérisé en ce que** la distance (a) entre l'axe de pivotement (59) du bras de pression (50) et son extrémité libre est comprise entre 30 cm et 45 cm.

10. Banc d'étirage selon l'une quelconque des revendications précédentes, **caractérisé en ce que** la distance (a) entre l'axe de pivotement (59) du bras de pression (50) et son extrémité libre est comprise entre 33 cm et 39 cm.

11. Banc d'étirage selon l'une quelconque des revendications précédentes, **caractérisé en ce que** la distance (a) entre l'axe de pivotement (59) du bras de pression (50) et son extrémité libre est de 36 cm environ.

12. Banc d'étirage selon l'une quelconque des revendications précédentes, **caractérisé en ce que** la distance (b) entre l'extrémité libre du bras de pression (50) et l'entrée d'un dispositif d'agglomération (70) disposé en aval des cylindres inférieurs (35, 36, 37) est comprise entre 40 cm et 55 cm.

13. Banc d'étirage selon l'une quelconque des revendications précédentes, **caractérisé en ce que** la distance (b) entre l'extrémité libre du bras de pression (50) et l'entrée d'un dispositif d'agglomération (70) disposé en aval des cylindres inférieurs (35, 36, 37) est comprise entre 43 cm et 49 cm.

14. Banc d'étirage selon l'une quelconque des revendications précédentes, **caractérisé en ce que** la distance (b) entre l'extrémité libre du bras de pression (50) et l'entrée d'un dispositif d'agglomération (70) disposé en aval des cylindres inférieurs (35, 36, 37) est de 46 cm environ.

15. Banc d'étirage selon l'une quelconque des revendications précédentes, **caractérisé en ce que** la largeur (c) du bras de pression (50) est comprise entre 24 cm et 40 cm.

16. Banc d'étirage selon l'une quelconque des revendications précédentes, **caractérisé en ce que** la largeur (c) du bras de pression (50) est comprise entre 26 cm et 34 cm.

17. Banc d'étirage selon l'une quelconque des revendications précédentes, **caractérisé en ce que** la largeur (c) du bras de pression (50) est de 28 cm environ.

18. Banc d'étirage selon l'une quelconque des revendications précédentes, **caractérisé en ce qu'**une plateforme (3) pour la montée par une personne de commande (B) est disposée à la face frontale du côté de sortie du banc d'étirage.

19. Banc d'étirage selon l'une quelconque des revendications précédentes, **caractérisé en ce qu'**il se présente sous la forme d'un banc d'étirage 3-sur-3.

20. Banc d'étirage selon l'une quelconque des revendications précédentes, **caractérisé en ce que** le bras de pression ouvert (50) est disposé dans la zone de la poitrine ou du ventre de la personne de commande (B).

21. Banc d'étirage selon l'une quelconque des revendications précédentes, **caractérisé en ce qu'**à la position ouverte du bras de pression_(50), l'opérateur (B) a une vue libre sur les cylindres inférieurs (35, 36, 37).

22. Banc d'étirage selon l'une quelconque des revendications précédentes, **caractérisé en ce qu'**il comporte un support (5) qui se compose au moins de deux branches latérales (10a, 10b) découpées, de préférence découpées au laser, et d'au moins une nervure (20) reliant les deux branches latérales (10a, 10b), également réalisée en tôle.

23. Banc d'étirage selon la revendication 22, **caractérisé en ce que** les deux branches latérales (10a, 10b) présentent des bords coupants découpés au laser (11), sur lesquels sont posés les paliers (31, 32, 33) pour les cylindres inférieurs du banc d'étirage.

24. Banc d'étirage selon la revendication 22 ou 23, **caractérisé en ce que** les paliers (31, 32, 33) de tous les cylindres inférieurs (35, 36, 37) du banc d'étirage (1) peuvent être fixés aux branches latérales (10a, 10b).

25. Banc d'étirage selon l'une quelconque des revendications 22 à 24, **caractérisé en ce qu'**un palier (34) peut être fixé additionnellement aux branches latérales (10a, 10b) pour un rouleau de calandre (38) disposé en aval du banc d'étirage.

26. Banc d'étirage selon l'une quelconque des revendications 22 à 25, **caractérisé en ce que** l'au moins une nervure (20) est incurvée au moins en certains de ses segments en un contour épousant essentiellement les contours des deux branches latérales (10a, 10b).

27. Banc d'étirage selon l'une quelconque des revendications 22 à 26, **caractérisé en ce que** le support (5) est disposé sur une tôle inférieure (7), à laquelle il est soudé.

28. Machine de préparation de filage, particulièrement cardeuse, étireuse ou peigneuse, **caractérisée par** un banc d'étirage (1) selon l'une quelconque des revendications précédentes.

29. Machine de préparation de filage selon la revendication précédente, avec un dispositif d'éjection de pots (f4) pour l'éjection d'un pot rempli (K), **caractérisée en ce que** le sens d'éjection (f4) a une allure essentiellement parallèle à l'axe de pivotement (59) du bras de pression (50).
